# EUROPÄISCHE PATENTSCHRIFT

(11) **EP 1 836 356 B1**
(45) Veröffentlichungstag und Bekanntmachung des Hinweises auf die Patenterteilung: **18.09.2013**
(21) Anmeldenummer: 05821783.7
(22) Anmeldetag: 31.12.2005
(51) Int. Cl.: E03C 1/084

(54) **STRAHLREGLER**
JET REGULATOR
REGULATEUR DU JET

(30) Priorität: 12.01.2005 DE 102005001419
(43) Veröffentlichungstag der Anmeldung: 26.09.2007
(62) Teilanmeldung aus: 11002090.6
(73) Patentinhaber: Neoperl GmbH, 79379 Müllheim (DE)
(72) Erfinder: LACHER, Wolf-Dieter, 79379 Müllheim (DE); GRETHER, Hermann, 79379 Müllheim (DE)
(74) Vertreter: Maucher, Wolfgang
(86) Internationale Anmeldenummer: PCT/EP2005/014167
(87) Internationale Veröffentlichungsnummer: WO 2006/074820

(56) Entgegenhaltungen:
- EP-A- 1 616 999
- DE-A1- 10 313 501
- US-A- 4 313 564
- US-A- 4 537 360

## Beschreibung

Die Erfindung betrifft einen Strahlregler mit einer Strahlzerlegeeinrichtung, die den zufließenden Wasserstrom in eine Vielzahl von Einzelstrahlen unterteilt.

Aus der DE 30 00 799 ist bereits ein Strahlregler bekannt, der eine als Lochplatte ausgestaltete Strahlzerlegeeinrichtung hat. Diese Strahlzerlegeeinrichtung des vorbekannten Strahlreglers unterteilt den zufließenden Wasserstrom in eine Vielzahl von Einzelstrahlen. Die in der Strahlzerlegeeinrichtung gebildeten Einzelstrahlen treffen abströmseitig auf mehrere, einander nachgeschaltete Metallsiebe einer Homogenisiereinrichtung, welche die Einzelstrahlen wieder zu einem homogenen, perlend-weichen Gesamtstrahl formen soll.

Aus der WO 2004/033807 A1 ist bereits ein belüfteter Strahlregler mit einer Strahlzerlegeeinrichtung bekannt, die den zufließenden Wasserstrom in eine Vielzahl von Einzel-strahlen unterteilt. Dabei ist die Strahlzerlegeeinrichtung derart ausgerichtet, dass die Einzelstrahlen auf jeweils einen Knotenpunkt einander kreuzender Gitterstäbe eines abströmseitig nachgeschalteten Gitternetzes aufprallen. Zum Belüften der Einzelstrahlen sind am Gehäuseumfang des Strahlreglergehäuses mehrere Belüftungsöffnungen vorgesehen. Durch die Belüftungs-öffnungen kann die zum Belüften des Wasserstrahls erforderliche Luft angesaugt werden. Dabei besteht jedoch die Gefahr, dass die Luftansaugung und somit die ordnungsgemäße Funktionsweise des vorbekannten Strahlreglers durch den vorbeiströmenden verwirbelten Wasserstrahl beeinträchtigt wird.

Aus der US-A-4 313 564 ist ein selbstreinigender Strahlregler vorbekannt, der in seinem Strahlreglergehäuse eine Strahlzerlegereinrichtung hat, die den zufließenden Wasserstrom in eine Vielzahl von Einzelstrahlen unterteilt. Die Strahlzerlegereinrichtung des vorbekannten Strahlreglers weist eine zentrale Reinigungsöffnung auf, die mit Hilfe eines Ventilkörpers verschließbar ist. Dieser Ventilkörper ist gegen die Rückstellkraft einer Druckfeder unter dem Druck des zuströmenden Wassers von einer Offenstellung in eine Schließstellung bewegbar. Während die Strahlzerlegereinrichtung in Schließstellung des ventilkörpers ihre bestimmungsgemäße Funktion erfüllt, können die im Wasser mitgeführten und im Bereich der Strahlzerlegereinrichtung angesammelten Schmutzpartikel bei unbelastetem und in seiner Offenstellung befindlichen Ventilkörper durch die zentrale Reinigungsöffnung entweichen. Der Strahlzerlegereinrichtung ist eine Homogenisiereinrichtung nachgeschaltet, die die in der Strahlzerlegereinrichtung erzeugten Einzelstrahlen wieder zu einem homogenen Gesamtstrahl formen soll und dazu mehrere übereinander liegende Lagen eines Metallgeflechts aufweist. Auf diesem als Homogenisiereinrichtung dienenden Metallgeflecht stützt sich die Druckfeder ab, die mit ihrem gegenüberliegenden Federende den Ventilkörper beaufschlagt. Das Metallgeflecht ist auf der dem Ventilkörper zugewandten Seite mit Hilfe eines Splintringes gesichert, der sich zuströmseitig an einem am Innenumfang des Strahlreglergehäuses vorgesehenen Ringwulst abstützt. Dieser Ringwulst soll lediglich den Splintring in seiner Lage fixieren, welcher Splintring die abströmseitig angeordneten Lagen des Metallgeflechts sichert. Der in US-A-4 313 564 vorgesehene Ringwulst ist daher mit weitem Abstand unterhalb der Belüftungsöffnungen vorgesehen.

Es besteht die Aufgabe, einen mit vergleichsweise geringem Aufwand herstellbaren Strahlregler der eingangs erwähnten Art zu schaffen, der sich durch eine bessere beziehungsweise weitere Zerlegung der zuströmseitigen Einzelstrahlen auszeichnet.

Die erfindungsgemäße Lösung dieser Aufgabe ist im geltenden Patentanspruch 1 beschrieben.

Bei dem erfindungsgemäßen Strahlregler trifft zumindest einer der in der Strahlzerlegeeinrichtung gebildeten Einzelstrahlen auf einen Knotenpunkt einander kreuzender Gitterstäbe eines abströmseitig nachgeschalteten Gitternetzes auf. Da zumindest einzelne der vom Strahlzerleger kommenden Einzelstrahlen jeweils auf einen, durch einander kreuzende Gitterstäbe gebildeten Knotenpunkt aufprallen, erfolgt in diesem Bereich jeweils eine weitere mehrachsige Strahlzerlegung jedes Einzelstrahles.

Sind die Knotenpunkte jeweils als zuströmseitige Einsenkung des vorzugsweise plattenförmigen Gitternetzes ausgestaltet, erfolgt dort eine weitere, sekundäre Zerlegung der Einzelstrahlen. Die Einzelstrahlen werden nämlich nicht nur in axialer Richtung aufgeteilt, - vielmehr erfolgt eine zusätzliche radiale Zerlegung der Einzelstrahlen an den die Einsenkungen umgrenzenden Axialwänden des erfindungsgemäßen Strahlreglers. Damit wird in diesem Bereich die Zerlegung der Einzelstrahlen noch weiter begünstigt, wobei eine unerwünschte übermäßige Verwirbelung der auf die Knotenpunkte auftreffenden Einzelstrahlen vermieden wird.

Zusätzlich oder stattdessen kann der Strahlregler auch als belüfteter Strahlregler ausgestaltet sein, der am Gehäuseumfang seines Strahlreglergehäuses mehrere, in Umfangsrichtung verteilte Belüftungsöffnungen und an seinem Gehäuse-Innenumfang in Strömungsrichtung unterhalb der Belüftungsöffnungen einen Abweisvorsprung zum Fernhalten des Wasserstrahls von den Belüftungsöffnungen aufweist, welcher Abweisvorsprung am Außenrand des als separates Bauteil ausgestalteten Gitternetzes innenumfangsseitig ringförmig umläuft. Durch die am Gehäuseumfang des Strahlreglergehäuses vorgesehenen Belüftungsöffnungen kann die zum Belüften des Wasserstrahls erforderliche Luft angesaugt werden. Um diese Luftansaugung nicht durch den vorbeiströmenden verwirbelten Wasserstrahl zu beeinträchtigen, ist am Gehäuse-Innenumfang des erfindungsgemäßen Strahlreglers in Strömungsrichtung direkt unterhalb der Belüftungsöffnungen ein Abweisvorsprung vorgesehen, der am Außenrand des als separates Bauteil ausgestalteten Gitternetzes innenumfangsseitig ringförmig umläuft. Dieser Abweisvorsprung hält den durch das Gehäuseinnere des Strahlreglers durchströmenden verwirbelten Wasserstrahl von den Belüftungsöffnungen fern.

Dabei ist es vorteilhaft, wenn das Gitternetz plattenförmig ausgestaltet ist.

Vorteilhaft ist es, wenn die Gitterstäbe zuströmseitig zumindest im Bereich einzelner ihrer Knotenpunkte bereichsweise längsrandseitig gerundet oder abgeschrägt sind. Da bei dieser Ausführungsform die Gitterstäbe zuströmseitig zumindest im Bereich ihrer Knotenpunkte beidseits längsrandseitig gerundet oder abgeschrägt sind, wird eine übermäßige Verwirbelung der Einzelstrahlen vermieden und die Bildung eines homogenen, perlend-weichen Wasserstrahls verbessert.

Dabei sieht eine bevorzugte Ausführungsform gemäß der Erfindung vor, dass die Gitterstäbe im Bereich ihrer Knotenpunkte zuströmseitig satteldachförmig abgeschrägt sind.

Eine besonders vorteilhafte Ausführungsform der Erfindung sieht vor, dass die zuströmseitigen Einsenkungen des Gitternetzes hohlzylindrisch ausgestaltet sind.

Dabei kann der Abweisvorsprung flanschartig ausgestaltet und insbesondere seine der Wasserströmung zugewandten bzw. abgewandten Flachseiten in zueinander etwa parallelen Querschnittsebenen angeordnet sein.

Besonders vorteilhaft ist es jedoch, wenn der Abweisvorsprung auf seine der Belüftungsöffnung in Strömungsrichtung abgewandten Seite eine sich in Strömungsrichtung erweiternde Abweisschräge aufweist. Durch die sich in Strömungsrichtung erweiternde Abweisschräge wird ein im Gehäuseinneren verwirbelter Wasserstrahl von den am Gehäuse-Umfang vorgesehenen Belüftungsöffnungen weg zur Gehäuse-Längsachse geführt.

Um den erfindungsgemäßen Strahlregler modular zusammenstellen zu können, ist es vorteilhaft, wenn das Gitternetz als separates Bauteil in das Gehäuse einsetzbar ist. Somit kann der Strahlregler wahlweise mit oder ohne das erfingdungsgemäß ausgestaltete Gitternetz bereitgestellt werden.

Die modulare Bauweise des erfindungsgemäßen Strahlreglers wird begünstigt, wenn dem Gitternetz zumindest ein weiteres, in das Gehäuse einsetzbares Bauteil einer Homogenisiereinrichtung und/oder eines Strömungsgleichrichters nachgeschaltet ist.

Weiterbildungen gemäß der Erfindung ergeben sich aus den Patentansprüchen sowie der Zeichnung. Nachstehend wird die Erfindung anhand eines Ausführungsbeispieles noch näher beschrieben.

Es zeigt:
- Fig. 1: einen Strahlregler in einem Längsschnitt, wobei der Strahlregler eine als Lochplatte ausgestaltete Strahlzerlegeeinrichtung hat, der ein plattenförmiges Gitternetz mit einander kreuzenden Gitterstäben in Strömungsrichtung nachgeschaltet ist,
- Fig. 2: das Gitternetz des Strahlreglers aus Fig.1 in einer perspektivischen Darstellung,
- Fig. 3: das Gitternetz aus Fig.2 in einer Draufsicht auf die Zuströmseite,
- Fig. 4: das Gitternetz aus Fig.2 und 3 in einem Längsschnitt,
- Fig. 5: einen mit Fig.1 funktional vergleichbaren und ebenfalls belüfteten Strahlregler in einem Längsschnitt, der im Bereich seiner Belüftungsöffnungen einen flanschartig ausgestalteten und ringförmig umlaufenden Abweisvorsprung aufweist,
- Fig. 6: das Gitternetz des in Fig.5 gezeigten Strahlreglers in einer perspektivischen Darstellung,
- Fig. 7: das Gitternetz aus Fig.6 in einer Draufsicht auf die Zuströmseite, und
- Fig. 8: das Gitternetz aus Fig.6 und 7 in einem Längsschnitt.

In den Fig.1 und 5 ist jeweils ein Strahlregler 1 dargestellt, der eine als Lochplatte 2 ausgestaltete Strahlzerlegeeinrichtung hat, die den zufließenden Wasserstrom in eine Vielzahl von Einzelstrahlen unterteilt. Aus den Fig.1 und 5 wird deutlich, dass die in der Strahlzerlegeeinrichtung 2 gebildeten Einzelstrahlen auf jeweils einen Knotenpunkt 3 einander kreuzender Gitterstäbe 4, 5 eines abströmseitig nachgeschalteten Gitternetzes 6 aufprallen. Dabei sind die Gitterstäbe 4 als radiale Stege und die Gitterstäbe 5 als konzentrische Ringwände ausgestaltet. Im Bereich der Knotenpunkte 3 erfolgt eine weitere mehrachsige Zerlegung der zuströmenden Einzelstrahlen.

Aus einem Vergleich der Fig.1 bis 3 bzw. der Fig.5 bis 7 wird deutlich, dass die Gitterstäbe 4, 5 im Bereich ihrer Knotenpunkte 3 beidseits längsrandseitig abgeschrägt sind. In dem hier dargestellten Ausführungsbeispiel sind die Gitterstäbe 4, 5 im Bereich ihrer Knotenpunkte 3 zuströmseitig satteldachförmig abgeschrägt. Da die Gitterstäbe 4, 5 in diesem Bereich abgeschrägt oder gerundet sind, wird eine übermäßige unerwünschte Verwirbelung der von der Strahlzerlegeeinrichtung 2 kommenden Einzelstrahlen vermieden und die Bildung eines homogenen, perlend-weichen Gesamtstrahles in den Strahlreglern 1 begünstigt.

In den Fig.1 bis 4 und den Fig.5 bis 8 ist dargestellt, dass die Knotenpunkte 3 jeweils als zuströmseitige Einsenkung des vorzugsweise plattenförmigen Gitternetzes 6 ausgestaltet sind. Dabei sind die zuströmseitigen Einsenkungen des Gitternetzes 6 hohlzylindrisch ausgebildet. Da die Knotenpunkte 3 als Einsenkungen des plattenförmigen Gitternetzes 6 ausgestaltet sind, werden diese Einsenkungen durch die benachbarten Gitterstäbe 4, 5 umgrenzt. In den als Einsenkung des Gitternetzes 6 ausgestalteten Knotenpunkten 3 erfolgt eine weitere sekundäre Zerlegung der von der Lochplatte 2 zuströmenden Einzelstrahlen, da der im Knotenpunkt entlang der Satteldachlinien aufgeteilte Wasserstrahl am Ende der Einsenkung auf die etwa senkrecht zur Satteldachlinie angeordnete und die Einsenkung umgrenzende Wandung trifft. Hierdurch wird der Strahl nochmals zerlegt und abgebremst. Der hier dargestellte Strahlregler 1 zeichnet sich daher durch eine weitestgehende Zerlegung der zuströmenden Einzelstrahlen aus, wobei eine unerwünschte Verwirbelung dieser Einzelstrahlen im Gehäuseinneren des Strahlreglers 1 vermieden wird.

Aus den Fig.1 und 5 wird deutlich, dass die hier dargestellten Strahlregler 1 belüftete Strahlregler sind. Die Strahlregler 1 weisen ein Strahlreglergehäuse 7 auf, das an seinem Gehäuseumfang mehrere, in Umfangsrichtung gleichmäßig voneinander beabstandete Belüftungsöffnungen 8 hat. Mit Hilfe der durch das Gehäuseinnere des Strahlreglers 1 fließenden Wasserströmung kann über die Belüftungsöffnungen 8 somit Luft in das Gehäuseinnere eingesaugt werden, die anschließend zur Belüftung des Wasserstrahls verwendet wird.

Aus einem Vergleich der Fig.1 und 4 bzw. Fig.5 und 8 wird deutlich, dass am Gehäuse-Innenumfang in Strömungsrichtung unterhalb der Belüftungsöffnungen 8 ein Abweisvorsprung 9 vorgesehen ist. Dieser Abweisvorsprung 9 läuft am Gitternetz 6 ringförmig um. In den Fig. 1 und 4 ist zu erkennen, dass der ringförmig umlaufende Abweisvorsprung 9 auf seiner den Belüftungsöffnungen 8 in Strömungsrichtung abgewandten Seite eine Abweisschräge 10 aufweist, die sich in Strömungsrichtung erweitert. Demgegenüber ist der hier ebenfalls ringförmig umlaufende Abweisvorsprung 9 bei dem in den Fig. 5 bis 8 dargestellten Strahlregler 1 flanschartig ausgestaltet, wobei seine der Wasserströmung zugewandten bzw. abgewandten Flachseiten in zueinander etwa parallelen Querschnittsebenen angeordnet sind. Durch den Abweisvorsprung 9 kann der zu belüftende Wasserstrahl von den im Gehäuseinneren mündenden Belüftungsöffnungen 8 ferngehalten werden. Dabei werden aufwirbelnde Wasserstrahlen mit Hilfe des Abweisvorsprungs 9 und insbesondere mittels der Abweisschräge 10 von den Belüftungsöffnungen 8 weg in Richtung zur Gehäuse-Längsachse des Strahlreglergehäuses 7 geführt.

Aus einem Vergleich der Fig.1 bis 4 sowie der Fig. 5 bis 8 wird deutlich, dass das Gitternetz 6 als separates plattenförmiges Bauteil ausgestaltet ist. Das als separates Bauteil ausgestaltete Gitternetz 6 ist in das Strahlreglergehäuse 7 lösbar einsetzbar. Dabei ist dem Gitternetz 6 ein weiteres, in das Gehäuse 7 einsetzbares Bauteil 13 der Homogenisiereinrichtung nachgeschaltet. Das ebenfalls plattenförmig ausgestaltete Bauteil 13 weist mehrere Ringwände 14 auf, die jeweils in der Verlängerung zwischen zwei Knotenpunkten 3 des Gitternetzes 6 angeordnet sind.

Dem Bauteil 13 ist ein Strömungsgleichrichter 15 nachgeschaltet, der die abströmseitige Stirnseite der Strahlregler 1 bildet. Auch der Strömungsgleichrichter 15 der in den Fig.1 bis 4 bzw. der Fig.5 bis 8 dargestellten Strahlregler 1 weist Ringwände 16 auf, die in Verlängerung der Ringwände 15 des Bauteils 13 angeordnet sind und eine demgegenüber geringfügig kleinere Wandungsstärke aufweisen. Die Ringwände 16 des Strömungsgleichrichters 15 sind an ihrem abströmseitigen Schmalrand gerundet, um die Bildung eines homogenen Gesamtstrahles zu begünstigen. Zu dem gleichen Zweck ist am abströmseitigen Gehäuserand im Strömungsgleichrichter 15 eine ringförmig umlaufende Gehäuseeinschnürung 17 vorgesehen.

Aus Fig.1 ist erkennbar, dass das Strahlreglergehäuse 7 der Strahlregler 1 im wesentlichen zweiteilig ausgestaltet ist. Das in einer quer zur Strömungsrichtung orientierten Trennebene unterteilte Strahlreglergehäuse 7 weist ein zuströmseitiges sowie ein abströmseitiges Gehäuseteil 18, 19 auf, die lösbar miteinander verrastbar sind, - aber auch zusätzlich dichtend verschweißt oder dergleichen verbunden werden können.

In den Fig.1 und 5 ist dargestellt, dass den Strahlreglern 1 zuströmseitig ein im wesentlichen kegelförmiges Vorsatzsieb vorgeschaltet ist, welches im Wasserstrahl mitgeführte Schmutzpartikel aussondern und von den Strahlreglern 1 fernhalten soll. Das Vorsatzsieb 20 ist an der zuströmseitigen GehäuseStirnseite des Strahlreglergehäuses 7 lösbar verrastbar.

## Patentansprüche

1. Strahlregler (1) mit einer Strahlzerlegeeinrichtung (2) mit einem separat einsetzbaren Gitternetz (6), die den zufließenden Wasserstrom in eine Vielzahl von Einzelstrahlen unterteilt, von denen wenigstens ein Einzelstrahl auf einen Knotenpunkt (3) einander kreuzender Gitterstäbe (4, 5) des abströmseitig nachgeschalteten und als separates Bauteil in das Strahlreglergehäuse (7) einsetzbaren Gitternetzes (6) aufprallt, wobei mindestens ein Knotenpunkt (3) jeweils als zuströmseitige Einsenkung des Gitternetzes (6) ausgestaltet ist, und/oder wobei der Strahlregler (1) ein belüfteter Strahlregler (1) ist, der am Gehäuseumfang seines Strahlreglergehäuses (7) mehrere, in Umfangsrichtung verteilte Belüftungsöffnungen (8) aufweist und wobei am Außenrand des als separates Bauteil ausgestalteten Gitternetzes (6) ein innenumfangsseitig ringförmig umlaufender Abweisvorsprung (9) angeordnet ist, der bei eingesetztem Gitternetz am Innenumfang des Strahlreglergehäuses (7) in Strömungsrichtung direkt unterhalb der Belüftungsöffnungen (8) einen Abweisvorsprung zum Fernhalten des verwirbelten Wasserstrahls von den Belüftungsöffnungen (8) bildet.

2. Strahlregler nach Anspruch 1, **dadurch gekennzeichnet, dass** das Gitternetz plattenförmig ausgestaltet ist.

3. Strahlregler nach Anspruch 1 oder 2, **dadurch gekennzeichnet, dass** die Gitterstäbe (4, 5) zuströmseitig zumindest im Bereich einzelner ihrer Knotenpunkte (3) bereichsweise längsrandseitig gerundet oder abgeschrägt sind.

4. Strahlregler nach einem der Ansprüche 1 bis 3, **dadurch gekennzeichnet, dass** die Gitterstäbe (4,5) im Bereich ihrer Knotenpunkte (3) zuströmseitig satteldachförmig abgeschrägt sind.

5. Strahlregler nach einem der Ansprüche 1 bis 4, **dadurch gekennzeichnet, dass** die zuströmseitigen Einsenkungen des Gitternetzes (6) hohlzylindrisch ausgestaltet sind.

6. Strahlregler nach einem der Ansprüche 1 bis 5, **dadurch gekennzeichnet, dass** der Abweisvorsprung auf seiner der Belüftungsöffnung in Strömungsrichtung abgewandten Seite eine sich in Strömungsrichtung erweiternde Abweisschräge (10) aufweist.

7. Strahlregler nach einem der Ansprüche 1 bis 6, **dadurch gekennzeichnet, dass** dem Gitternetz (6) zumindest ein weiteres, in das Gehäuse (7) einsetzbares Bauteil (13) einer Homogenisiereinrichtung und/oder eines Strömungsgleichrichters nachgeschaltet ist.

## Claims

1. Jet regulator (1) having a jet splitting device (2) with a separately insertable grid (6), said jet splitting device dividing the inflowing stream of water into a multiplicity of individual jets, at least one individual jet of which strikes a nodal point (3) of intersecting bars (4, 5) of the grid (6), which is connected downstream on the outflow side and is insertable as a separate component into the jet regulator housing (7), wherein at least one nodal point (3) is configured in each case as an inflow-side depression in the grid (6), and/or wherein the jet regulator (1) is an aerated jet regulator (1) which, around the circumference of its jet regulator housing (7), has a plurality of aeration openings (8) distributed in the circumferential direction, and wherein, on the outer rim of the grid (6) configured as a separate component, there is arranged a deflection protrusion (9) encircling in an annular manner on the inner circumferential side, said deflection protrusion (9), with the grid inserted, forming, on the inner circumference of the jet regulator housing (7) directly beneath the aeration openings (8) in the flow direction, a deflection protrusion for keeping the swirled water jet away from the aeration openings (8).

2. Jet regulator according to Claim 1, **characterized in that** the grid is configured in the form of a plate.

3. Jet regulator according to Claim 1 or 2, **characterized in that** the grid bars (4, 5) are rounded or bevelled regionally on the longitudinal rim on the inflow side at least in the region of individual nodal points (3) thereof.

4. Jet regulator according to one of Claims 1 to 3, **characterized in that** the grid bars (4, 5) are bevelled in the form of a pitched roof on the inflow side in the region of the nodal points (3) thereof.

5. Jet regulator according to one of Claims 1 to 4, **characterized in that** the inflow-side depressions in the grid (6) are configured in a hollow-cylindrical manner.

6. Jet regulator according to one of Claims 1 to 5, **characterized in that** the deflection protrusion has, on its side remote from the aeration opening in the flow direction, a deflection slope (10) that widens in the flow direction.

7. Jet regulator according to one of Claims 1 to 6, **characterized in that** at least one further component (13), insertable into the housing (7), of a homogenizing device and/or of a flow straightener is connected downstream of the grid (6).

## Revendications

1. Régulateur de jet (1), comprenant un dispositif (2) de fractionnement de jet qui est doté d'une grille (6) séparément insérable et qui divise le flux d'eau entrant en une pluralité de jets individuels, parmi lesquels au moins un jet individuel heurte un point nodal (3) de barreaux (4, 5) qui se croisent de la grille (6) placée en aval du côté du flux sortant et pouvant être insérée en tant qu'élément séparé dans le boîtier (7) du régulateur de jet, sachant qu'au moins un point nodal (3) est respectivement réalisé sous la forme d'une creusure située du côté du flux entrant de la grille (6), et/ou sachant que le régulateur de jet (1) est un régulateur de jet ventilé (1) qui présente, sur le pourtour de son boîtier de régulateur de jet (7), plusieurs ouvertures de ventilation (8) réparties dans la direction du pourtour, et sachant qu'une saillie déflectrice (9) annulairement entourante du côté du pourtour intérieur est disposée sur le bord extérieur de la grille (6) réalisée sous forme d'élément séparé, saillie qui, lorsque la grille est insérée, forme sur le pourtour intérieur du boîtier de régulateur de jet (7), directement en dessous des ouvertures de ventilation (8) dans la direction d'écoulement, une saillie déflectrice pour maintenir le jet d'eau turbulent à l'écart des ouvertures de ventilation (8).

2. Régulateur de jet selon la revendication 1, **caractérisé en ce que** la grille est réalisée en forme de plaque.

3. Régulateur de jet selon la revendication 1 ou 2, **caractérisé en ce que** les barreaux de grille (4, 5) sont, du côté du flux entrant, au moins dans la région de certains de leurs points nodaux (3), sectoriellement chanfreinés ou arrondis du côté de leur bord longitudinal.

4. Régulateur de jet selon l'une des revendications 1 à 3, **caractérisé en ce que** les barreaux de grille (4, 5) sont, dans la région de leurs points nodaux (3), chanfreinés en forme de toit à double pente du côté du flux entrant.

5. Régulateur de jet selon l'une des revendications 1 à 4, **caractérisé en ce que** les creusures situées du côté du flux entrant de la grille (6) sont réalisées de forme cylindrique creuse.

6. Régulateur de jet selon l'une des revendications 1 à 5, **caractérisé en ce que** la saillie déflectrice présente, sur son côté opposé à l'ouverture de ventilation dans la direction d'écoulement, un chanfrein déflecteur (10) qui s'élargit dans la direction d'écoulement.

7. Régulateur de jet selon l'une des revendications 1 à 6, **caractérisé en ce que** la grille (6) est suivie d'au moins un autre élément (13), pouvant être inséré dans le boîtier (7), d'un dispositif d'homogénéisation et/ou d'un redresseur de flux.
